# FASCICULE DE BREVET EUROPEEN

(11) **EP 1 945 521 B1**
(45) Date de publication et mention de la délivrance du brevet: **29.05.2013**
(21) Numéro de dépôt: 06808204.9
(22) Date de dépôt: 25.09.2006
(51) Int. Cl.: B65D 6/40, B65D 81/26

(54) **CONTENEUR MONOBLOC A CAPOT/COUVERCLE A CHARNIERE**
EINZELBEHÄLTER MIT SCHARNIERKAPPE/-DECKEL
SINGLE-UNIT CONTAINER WITH HINGED CAP/LID

(30) Priorité: 23.09.2005 FR 0509770
(43) Date de publication de la demande: 23.07.2008
(73) Titulaire: Clariant Production (France), 60350 Trosly Breuil (FR)
(72) Inventeur: NOBILET, Roger, F-77500 Chelles (FR); LANCESSEUR, Didier, F-92100 Boulogne (FR)
(74) Mandataire: HOFFMANN EITLE
(86) Numéro de dépôt international: PCT/FR2006/002188
(87) Numéro de publication internationale: WO 2007/034093

(56) Documents cités:
- EP-A1- 1 352 844
- WO-A-96/33108
- WO-A-2004/096658
- DE-U1- 20 108 334
- FR-A- 2 863 968
- FR-A1- 2 858 301
- GB-A- 1 353 360
- US-A- 3 722 188
- US-B1- 6 174 952
- US-B1- 6 841 211

## Description

### Domaine de l'invention

L'invention concerne un conteneur monobloc pour le conditionnement de produits avec fond et capot/couvercle comprenant un dispositif de contrôle de son ambiance interne, dont le remplissage s'effectue par le fond avant fermeture définitive du fond.

L'invention concerne un conteneur monobloc pour le conditionnement sur des machines opérant à haute cadence, de produits à conditionner tels que, par exemple, des produits de type pharmaceutique, cosmétique, alimentaire, vétérinaire, de diagnostic, se présentant sous forme solide et nécessitant d'être alimentés par le fond, de par le fait que lesdits produits sont préférentiellement disposés, par la machine de conditionnement, sous la forme de pile pré-arrangée qu'il importe de ne pas rompre.

Plus particulièrement, l'invention concerne un conteneur comprenant un capot/couvercle refermable avec charnière intégrale, comprenant un dispositif de contrôle de son ambiance interne, avec dispositif de sécurité pour enfant et avec témoin d'inviolabilité.

### Etat de la technique

De nombreux conteneurs comprenant un fond rapporté sont décrits dans la littérature technique, en particulier dans celle constituée par les demandes de brevet et/ou brevets publiés, par example DE 201 08 334 01, US6,174,952 B1, US 3,722,188, A1, Fr 2 863 968 A1 et GB 1 353 360 A1.

Parmi ces documents, l'un d'entre eux a été retenu: ce document (DE3519296) décrit un conteneur pour produits de diagnostic de type languettes test sensibles à l'humidité. Un tel conteneur de section rectangulaire à cotés arrondis, comporte une extrémité ouverte appelée à recevoir un fond rapporté et une extrémité partiellement ouverte appelée à recevoir un couvercle à charnière intégrale, couvercle ajusté à la forme de cette extrémité du corps de conteneur oblong et venant se monter par clipsage sur cette extrémité pour pouvoir en fermer l'ouverture.

Le fond rapporté de manière étanche sur l'extrémité ouverte du conteneur, après son remplissage, est équipé d'un dispositif dessicant. Le conteneur ne possède pas de témoin de première ouverture et ne possède pas de dispositif rendant l'ouverture aux enfants particulièrement difficile.

Un tel conteneur ne répond pas à toutes les exigences actuelles d'usage en particulier sécuritaires.

De plus, un tel conteneur doit impérativement être réalisé en deux opérations, une opération d'injection moulage du corps du conteneur et une opération d'injection moulage du bouchon à charnière intégrale avec son moyen de clipsage sur le corps du conteneur. Une telle réalisation de conteneur est, dès lors, très contraignante en matière d'automatisation. Elle demande deux moules et un assemblage séparé des deux pièces moulées indépendamment de l'obturation définitive sur le fond. Un tel conteneur ne peut répondre aux exigences actuelles de haute productivité et de réduction de coûts.

### Sommaire de l'invention

Un problème posé est de réaliser un conteneur offrant les fonctions d'usage auxquelles un utilisateur est habitué, c'est-à-dire un conteneur selon la revendication 1.

L'invention a ainsi pour objet de répondre aux problèmes posés au concepteur et de résoudre tout ou partie des inconvénients précédemment évoqués et constituer ainsi une amélioration significative par rapport à l'état de la technique.

Dès lors, l'invention concerne un conteneur pour le conditionnement de produits selon la revendication 1.

Un autre objet de l'invention est l'utilisation du conteneur pour le conditionnement de produits à conditionner, plus particulièrement de type pharmaceutique, cosmétique, alimentaire, vétérinaire, de diagnostic, qui peuvent être ou non sensibles et nécessiter une protection d'ambiance particulière vis à vis du milieu extérieur, par exemple une protection contre l'humidité.

### Description détaillée de l'invention

L'ensemble monobloc qui se compose de l'enveloppe du conteneur, du moyen de fermeture réversible à charnière, du moyen témoin d'inviolabilité éventuel, et du moyen de sécurité à l'ouverture par des enfants éventuel selon l'invention, est réalisé par les techniques d'injection moulage de matériaux thermoplastiques et intègre, en une seule pièce monobloc, toutes les fonctions classiques d'un conteneur de type en particulier pharmaceutique. De plus, il comporte, de manière tout à fait particulière, une jupe formant corps du conteneur et se développant sur toute la hauteur du corps dudit conteneur.

L'ensemble monobloc est, dès lors, muni d'un moyen de fermeture réversible de type capot/couvercle refermable, à charnière intégrale, c'est-à-dire fabriqué dans la même matière que les éléments qui sont reliés par l'intermédiaire de ce moyen de liaison qu'est la charnière, entre le capot/couvercle refermable d'une part, l'enveloppe d'autre part. Une telle charnière intégrale peut être architecturée de manière à avoir un mécanisme permettant son basculement facile dans seulement deux positions, une position dite « grande ouverte » et une position dite « fermée », ce mécanisme étant un moyen d'assistance à l'ouverture fermeture du capot/couvercle.

L'ensemble monobloc est également muni d'un moyen d'inviolabilité, témoin de première ouverture. Ce témoin de première ouverture est constitué d'une membrane dont la forme plane est celle de la section de l'extrémité supérieure de l'enveloppe, tel que par exemple l'orifice de sortie du corps du conteneur qui peut être par exemple un goulot. Cette membrane est reliée, par sa périphérie à la surface interne de l'orifice de sortie du corps du conteneur, fermant de manière parfaitement étanche le conteneur malgré le fait que le capot/couvercle refermable puisse être ouvert. Cette membrane de faible épaisseur, est reliée par sa périphérie, à la surface interne de l'orifice de sortie du corps du conteneur par l'intermédiaire d'une zone de plus faible épaisseur, frangible, qui peut dès lors facilement se déchirer lorsqu'une force d'arrachage est exercée, par le premier utilisateur, par l'intermédiaire d'un moyen de traction solidaire de cette membrane, tel que, par exemple, un anneau de préhension solidaire de la membrane. Dans ce cas, l'utilisateur peut passer un doigt dans cet anneau de préhension et déchirer la zone de faible épaisseur de la membrane en libérant ainsi l'orifice. Cet anneau de préhension est également moulé par injection en une seule opération et de manière monobloc avec la membrane et donc avec l'ensemble monobloc précédemment défini.

Cette membrane est positionnée de manière à ce qu'elle vienne en retrait de l'extrémité supérieure de l'orifice du corps du conteneur, laissant ainsi un espace disponible pour loger l'anneau de préhension lorsque le capot/couvercle est en position fermée. La conception de l'anneau de préhension peut être telle que le plan qu'il forme avec le plan de la membrane permet l'introduction facile du doigt de l'utilisateur final. Une certaine élasticité des matériaux permet éventuellement à cet anneau de préhension de revenir par élasticité dans un plan formant un angle d'environ 45° avec le plan formé par la membrane, s'il a été écrasé par le capot/couvercle lors de la fermeture de celui-ci.

L'ensemble monobloc comprend également un moyen de sécurité à l'ouverture par des enfants, afin de restreindre fortement les risques associés à une ouverture du conteneur. Ce moyen est un dispositif qui consiste en un ergot situé sur la périphérie externe de l'orifice du corps du conteneur, en une position diamétralement opposée à la charnière et venant s'encastrer dans un logement adapté prévu à cet effet sur le capot/couvercle refermable. Cependant un tel ergot ne peut s'engager dans son logement que dans la mesure où ledit capot/couvercle refermable témoigne d'une certaine capacité à se déformer sous l'effet de deux forces de pression opposées, exercées par l'utilisateur dans un plan diamétral perpendiculaire au plan formé par l'ergot et la charnière, plans passant tous deux par l'axe du conteneur, forçant ainsi le cylindre externe constituant le capot/couvercle à s'ovaliser; donc à augmenter sa dimension diamétrale, et dès lors libérer l'ergot de son logement.

Afin de positionner parfaitement cette pression diamétrale, effectuée par les deux doigts de la main, deux zones de rugosité de surface ont été créées sur la face externe du capot/couvercle. Ces zones de rugosité de surface, indiquant les deux points de pression, peuvent être constituées par exemple, par des rainures ou par tout autre moyen tel qu'une portion de surface de plus grande matité permettant, à la fois de repérer la position des doigts, et de restreindre les effets de glissement des doigts, sur le capot/couvercle.

Le capot/couvercle comporte un onglet venant en protubérance et qui permet d'exercer une pression de bas en haut sur le capot/couvercle à charnière, faisant ainsi en sorte de l'ouvrir par basculement.

Le capot/couvercle et l'enveloppe du conteneur comportent également des moyens permettant de créer une bonne étanchéité entre l'orifice du conteneur et le capot/couvercle lors de sa fermeture, dès lors que la membrane témoin de première ouverture est déchirée et retirée. Les moyens de création de cette bonne étanchéité comprennent :
- dans le capot/couvercle, une paroi cylindrique interne coaxiale audit capot/couvercle de type mâle, présentant des moyens de positionnement lors de la fermeture du capot/couvercle, tel qu'un chanfrein,
- dans le prolongement de l'enveloppe et au-dessus du témoin d'inviolabilité, une paroi cylindrique de type femelle.

Ces parois cylindriques mâle et femelle s'ajustent l'une à l'autre lors de la fermeture du capot/couvercle pour créer l'étanchéité du conteneur, dès lors qu'il est mis en usage.

L'ensemble monobloc comporte en particulier une jupe de longueur telle qu'elle forme le corps du conteneur.

Cette jupe peut être de section cylindrique ou elliptique ou polygonale. Elle est, pour des raisons de facilité de fabrication d'outillage, préférentiellement cylindrique.

Cette jupe a une ouverture conséquente en terme de section, généralement plus grande que la section des produits à conditionner, permettant ainsi à des systèmes mécaniques, par exemple par pistons, disponibles sur les machines de conditionnement, de venir positionner très précisément une pile de produits à conditionner à l'intérieur de la jupe formant le corps du conteneur, bien que le remplissage en vrac reste possible. L'extrémité ouverte de la jupe est ensuite obturée, de manière définitive, par un fond rapporté, une fois le conteneur rempli.

La jupe, formant corps de conteneur, possède à son extrémité ouverte, au moins un moyen de liaison irréversible avec le fond rapporté d'obturation. Ce moyen de liaison irréversible peut être un emmanchement à force qui permet en particulier d'assembler le fond rapporté sur la jupe par une simple pression, avec un système de jonc venant s'ajuster dans une gorge. Le système de jonc et de gorge est positionné dans l'extrémité interne de la jupe ouverte de l'enveloppe et sur la périphérie externe du fond rapporté. Une certaine élasticité et un ajustement des rigidités des matériaux constituant l'ensemble monobloc et le fond, permet de solidariser un tel assemblage.

Une soudure ou un collage, peut également être considéré suivant les exigences. Préférentiellement, l'assemblage se fait par emmanchement à force ou encliquetage ajusté entre jonc et rainure ou gorge. Cet assemblage entre fond rapporté et extrémité ouverte de la jupe est également étanche.

Le moyen de contrôle de l'ambiance interne du conteneur peut être de type capsule poreuse contenant un produit absorbant ou de type absorbeur monolithique, c'est-à-dire fait d'une matrice en matériaux polymère recevant des matériaux minéraux absorbants ou des polymères spécifiques ayant une affinité pour le polluant gazeux présent in-situ.

Quand le moyen de contrôle de l'ambiance interne du conteneur est de type capsule poreuse, cette capsule peut contenir l'un au moins des agents déshydratants choisis dans le groupe constitué par le gel de silice, argile déshydratante, alumine activée, oxyde de calcium, oxyde de baryum, zéolites naturels ou synthétiques, tamis moléculaire ou analogues, ou sels déliquescents tels que le sulfate de magnésium, le chlorure de calcium, le chlorure d'aluminium, le chlorure de lithium, le bromure de calcium, le chlorure de zinc, ou analogues.

Ladite capsule peut être placée dans le fond du conteneur ou dans le moyen de fermeture réversible ou dans les deux.

Quand le moyen de contrôle de l'ambiance interne du conteneur est de type absorbeur monolithique, cet absorbeur peut être un insert, par exemple déshydratant, qui est de forme identique à celle de ladite jupe et introduit à l'intérieur de celle-ci, et préférentiellement de forme cylindrique. Un tel insert est alors positionné selon un chemisage à l'intérieur de la jupe formant conteneur. Sa surface externe peut venir s'ajuster, par contact intime, avec la totalité de la surface interne de la jupe ou éventuellement venir s'appuyer sur des nervures longitudinales existantes sur la surface interne de la jupe.
Cet élément déshydratant positionné en chemisage cylindrique circonférenciel peut encore être réalisé par co-injection bi-matière avec ledit ensemble monobloc.

Cet insert de type absorbeur monolithique ou ce revêtement interne constituant le moyen de contrôle de l'ambiance interne du conteneur peut être réalisé par combinaison des mêmes polymères ou copolymères thermoplastiques que ceux utilisés pour la fabrication de l'ensemble monobloc et du fond rapporté, avec au moins un agent déshydratant, précité dans la liste concernant la réalisation de capsules déshydratantes, lors d'une opération de compoundage spécifique.

L'enveloppe, le capot/couvercle à charnière intégrée, le moyen témoin d'inviolabilité, le moyen de protection pour enfant, sont moulés par injection en une unique opération, et constituent l'ensemble monobloc réalisé en une seule et même matière. De plus, le capot/couvercle injecté peut être refermé au moment de l'ouverture du moule après l'injection et produire ainsi un ensemble terminé prêt à être livré au conditionneur.

L'ensemble monobloc est injecté dans une configuration qui est celle de la position « grande ouverte » du capot/couvercle, pour des raisons de facilité de fabrication de moule et de facilité de démoulage. Toutefois, lors de l'éjection automatique de l'ensemble monobloc du moule, le capot/couvercle est basculé, par entraînement mécanique, dans une autre configuration qui est celle de sa position « fermée », et cela sans aucune intervention externe.

L'homme de l'art appréciera les gains énormes en productivité d'une telle conception à fonctions fortement intégrées.

Les matériaux polymères souhaitables pour réaliser l'ensemble monobloc et le fond du conteneur sont généralement et non exclusivement choisis dans le groupe de matériaux composés de polymères thermoplastiques, comprenant en particulier les polyoléfines telles que les polyéthylènes, les polypropylènes, les copolymères d'éthylène/propylène et leurs mélanges, les polyamides (PA), les polystyrènes (PS), les copolymères d'acrylonitrile-butadiène-styrène (ABS), les copolymères de styrène-acrylonitrile (SAN), les polyméthacrylates de méthyl (PMMA), les polyéthylènetéréphtalates (PET), les polybutylènetéréphtalates (PBT), les polyacétals (POM), les polychlorures de vinyle (PVC), les polycarbonates (PC).

Des élastomères de mono-oléfines, tels que, par exemple, les polymères d'isobutylène/isoprène, éthylène-acétate de vinyle (EVA), éthylène-propylène (EPR), éthylène-propylène-diène (EPDM), éthylène-esters acryliques (EMA-EEA), les polymères fluorés, les caoutchouc de dioléfines, tels que, par exemple, les polybutadiène, les copolymères de butadiène-styrène (SBR), les caoutchoucs à base de produits de condensation tels que, par exemple, les caoutchoucs thermoplastiques polyesters et polyuréthanes, les silicones, les caoutchoucs styréniques, tels que styrène-butadiène-styrène(SBS), les styrène-isoprène-styrène (SIS), les styrène-éthylène butadiène styrène (SEBS) et autres copolymères bloc, mis en oeuvre seuls ou en mélange, formulés ou non, peuvent également être utilisés.

Des charges minérales nano-métriques de type argiles lamellaires peuvent être associées aux matériaux polymères précédemment listés, lors d'opérations de compoundage. De telles charges minérales sont préférentiellement des argiles et sont choisies parmi le groupe des smectites, composé de la montmorillonite, la nontronite, la beidellite, la volkonskoite, l'hectorite, la saponite, la sanconite, la magadiite, et la kenyaite, le groupe de la vermiculite, le groupe des illitès telle que la lédikite. Ces argiles ont des surfaces de lamelles constitutives ayant capacité à échanger des ions avec un composé organo-ionique auquel elles sont exposées en vue de leur exfoliation, et ce afin de constituer des éléments minéraux de taille nano-métrique parfaitement dispersables dans la matrice polymère thermoplastique, sans ré-agglomération lors de la fabrication du compound. Ces charges ont préalablement été traitées par toute techniques connues, par exemple, cationique, en vue de déclencher une première séparation des feuillets et éventuellement une capacité de fixation de groupes fonctionnalisés de la chaîne d'un compatibilisant lorsque présent. Ces particules de dimension nano-métrique formant des couches lamellaires ont capacité à augmenter le trajet de molécules gazeuses passant au travers de la matrice thermoplastique et dès lors permettent de fabriquer des matériaux dont les propriétés barrières sont améliorées. D'autres additifs bien connus de l'état de la technique, tels que des charges minérales micrométriques, comme par exemple, des carbonates de calcium, des pigments et colorants, des stabilisants, des lubrifiants peuvent être ajoutés aux matériaux polymères précédemment cités.

Des matériaux polymères spécifiques tels que des résines dites barrière, c'est-à-dire présentant des propriétés élevées de barrière aux gaz, aussi bien vapeur d'eau, qu'oxygène que gaz carbonique et autres polluants gazeux présents dans l'atmosphère, de type éthylène-alcool polyvinylique (EVOH) ou de type polyamide modifié, peuvent être, pour partie, utilisées pour la fabrication du conteneur selon l'invention. Ces résines sont alors associées aux matériaux polymères précédemment décrits, et constituent la structure du conteneur, sous la forme de couche barrière interne encapsulée entre deux couches des matériaux polymère de structure. Ces résines dites barrière de type éthylène-alcool polyvinylique (EVOH) ou polyamide modifié sont associées aux compositions polymères thermoplastiques dans une structure multi-couches. De telles constructions multi-couches sont obtenues par toute technique de co-injection multi-matière, séquentielle ou autre, bien connu de l'état de la technique de la plasturgie.

De telles résines dites barrière peuvent également être formulées pour en modifier les caractéristiques d'absorption ou d'adhésion.

Les polyoléfines, et en particulier les polypropylènes, sont préférentiellement sélectionnées pour constituer la structure du conteneur car de tels matériaux polymère ont une excellente capacité à développer des charnières intégrales, tout en combinant une certaine rigidité et résilience. Ils offrent également une grande facilité de moulage.

L'invention sera mieux comprise grâce à la description chiffrée des figures ci-après évoquées, ces figures n'ayant qu'un caractère illustratif non limitatif d'un conteneur dessicatif particulier de l'invention.
- La figure 1 représente une vue en perspective d'un conteneur avec son capot/couvercle à charnière en position ouverte ;
- La figure 2 représente une vue en coupe et perspective du conteneur selon l'invention, permettant d'observer le bouchon formant enveloppe avec son capot/couvercle en position fermé et le fond associé, dans une configuration déployant, au niveau du fond, un dispositif déshydratant;
- La figure 3 représente une vue en coupe et perspective du conteneur selon l'invention, permettant d'observer le bouchon formant enveloppe avec son capot/couvercle en position fermé et le fond associé, dans une configuration déployant un dispositif déshydratant sous la forme d'un insert s'ajustant à l'intérieur de la jupe du bouchon formant corps du conteneur.

La figure 1 représente une vue en perspective du conteneur (1) selon l'invention. Ce conteneur est constitué d'un bouchon formant enveloppe (2) et d'un fond (17) rapporté obturant l'enveloppe corps du conteneur.

Le bouchon formant enveloppe (2) est muni d'un moyen de fermeture réversible de type capot/couvercle refermable (3) à charnière intégrale (4), reliant le capot/couvercle refermable (3), au support constitué par le goulot (5) du corps du conteneur.

L'ensemble bouchon formant enveloppe (2) est également muni d'un témoin d'inviolabilité ou encore de première ouverture (6). Ce témoin de première ouverture (6) est constitué d'une membrane (7) déchirable, frangible, par arrachage par traction exercée, par le premier utilisateur, par exemple, en tirant sur un anneau de préhension (8) solidaire de la membrane.

L'ensemble bouchon formant enveloppe (2) est également muni d'un dispositif de sécurité à l'ouverture par des enfants (9). Ce dispositif consiste en un ergot (10) situé sur la périphérie externe du goulot du corps du conteneur, en une position diamétralement opposée à la charnière et venant s'encastrer dans un logement (11) adapté prévu à cet effet sur le capot/couvercle refermable (3). Deux zones de rugosité de surface (12) indiquent les deux points de pression permettant d'ovaliser le capot/couvercle et de libérer l'ergot de son logement.

Le capot/couvercle (3) comporte un onglet (13) venant en protubérance facilitant son ouverture par un mouvement exercé de bas en haut provoquant le basculement du capot/couvercle (3) autour de sa charnière (4).

La bonne étanchéité entre goulot (5) du corps du conteneur et capot/couvercle est assuré par un cylindre mâle (14) présent sur la partie interne mobile du capot/couvercle venant s'ajuster dans la partie femelle constituée par le goulot du conteneur (15).

L'ensemble bouchon comporte en particulier une jupe (16) de longueur telle qu'elle forme le corps du conteneur. L'extrémité ouverte de la jupe (16) est obturée de manière définitive par un fond (17) un fois le conteneur (1) rempli.

Cette jupe, formant enveloppe et corps de conteneur, possède à son extrémité, au moins un moyen de liaison irréversible avec le fond d'obturation. Ce moyen de liaison irréversible peut être un emmanchement à force qui permet en particulier d'assembler le fond sur la jupe par une simple pression, avec un système de jonc (18) venant s'ajuster dans une gorge (19). Afin de réaliser un assemblage facile à mettre en oeuvre et étanche.

La figure 2 représente une vue en coupe et perspective du conteneur selon l'invention (1), permettant d'observer le bouchon formant enveloppe (2) avec son capot/couvercle (3) en position fermée et le fond (17) associé, dans une configuration déployant, au niveau du fond, un dispositif déshydratant (20).

La figure 3 représente une vue en coupe et perspective du conteneur (1) selon l'invention, permettant d'observer le bouchon formant enveloppe (2) avec son capot/couvercle (3) en position fermée et le fond (17) associé, dans une configuration déployant un dispositif déshydratant sous la forme d'un insert (21) s'ajustant à l'intérieur de la jupe du bouchon formant corps du conteneur.

## Revendications

1. Conteneur monobloc (1) pour le conditionnement de produits, comprenant :
(i) une enveloppe (2) formée d'une jupe (16) se développant sur toute la hauteur du corps dudit conteneur (1), dont le fond (17) est ouvert avant remplissage,
(ii) un moyen de fermeture réversible de type capot/couvercle refermable (3) à charnière (4) reliant ledit moyen de fermeture (3) à l'enveloppe (2),
(iii) des moyens d'étanchéité (14, 15) entre l'orifice (5) du conteneur (1) et le moyen de fermeture (3),
(iv) un moyen témoin d'inviolabilité (6),
(v) un moyen d'obturation de l'extrémité ouverte de l'enveloppe (2),
a) la charnière (4) du moyen de fermeture (3) reliant ledit moyen de fermeture (3) à l'enveloppe (2) est intégrale,
b) le moyen d'inviolabilité (6) est constitué d'une membrane (7) déchirable dont la forme plane est reliée par sa périphérie à la surface interné du conteneur (1) par l'intermédiaire d'une zone frangible,
charactérisé en ce que :
le conteneur monobloc (1) comprenant un dispositif de contrôle de son ambiance interne (20), et la charnière (4) comporte un moyen d'assistance à l'ouverture fermeture dudit moyen de fermeture (3), et en ce que
c) les moyens d'étanchéité (14,15) comprennent une paroi cylindrique de type femelle (15) située dans le prolongement de l'enveloppe (2) au-dessus du moyen d'inviolabilité (6) et une paroi cylindrique de type mâle (14) coaxiale et interne audit moyen de fermeture (3), ajustée à ladite paroi de type femelle (15) par fermeture du moyen de fermeture (3),
d) un moyen de sécurité à l'ouverture des enfants (9) est un dispositif comprenant un ergot (10) situé sur la périphérie externe de l'orifice (5) du corps du conteneur (1) et un logement (11) destiné à recevoir ledit ergot (10) qui est placé sur le moyen de fermeture (3).

2. Conteneur (1) selon la revendication 1, **caractérisé en ce que** la charnière (4) du moyen de fermeture réversible de type capot/couvercle refermable (3) est de type à deux positions prédéfinies, dites « grande ouverte » ou « fermée ».

3. Conteneur (1) selon l'une au moins des revendications 1 à 2, **caractérisé en ce que** le moyen de fermeture réversible de type capot/couvercle refermable (3) a capacité à se déformer sous l'effet de deux forces de pression opposées, exercées par l'utilisateur dans un plan diamétral perpendiculaire au plan formé par l'ergot (10) et la charnière (4), plans passant tous deux par l'axe du conteneur (1).

4. Conteneur selon la revendication 3, **caractérisé en ce que** le moyen de fermeture (3) comprend sur sa face externe deux zones de rugosité de surface (12).

5. Conteneur selon la revendication 4, **caractérisé en ce que** les deux zones de rugosité (12) sont constituées de rainures ou de portions de surface de plus grande matité que le reste du moyen de fermeture (3).

6. Conteneur selon l'une au moins des revendications 1 à revendication 5, **caractérisé en ce que** la membrane déchirable (7) du moyen témoin d'inviolabilité (6) est munie d'un moyen de traction (8) solidaire de ladite membrane (7).

7. Conteneur (1) selon la revendication 6, **caractérisé en ce que** le moyen de traction (8) est de type anneau (8) de préhension solidaire de ladite membrane (7).

8. Conteneur (1) selon la revendication 7, **caractérisé en ce que** l'anneau de préhension (8) est moulé par injection en une seule opération et de manière monobloc avec la membrane (7).

9. Conteneur (1) selon l'une au moins des revendications 1 à 8, **caractérisé en ce que** la paroi cylindrique interne coaxiale audit moyen de fermeture (3) de type mâle (14) comprend des moyens de positionnement de type chanfrein.

10. Conteneur (1) selon l'une au moins des revendication 1 à 9, **caractérisé en ce que** le dispositif de contrôle de son ambiance interne (20) est préférentiellement un déshydratant.

11. Conteneur (1) selon l'une au moins des revendications 1 à 10, **caractérisé en ce que** le dispositif de contrôle de l'ambiance interne (20) du conteneur (1) est de type capsule poreuse contenant un produit absorbant ou de type absorbeur monolithique.

12. Conteneur (1) selon l'une au moins des revendications 1 à 11, **caractérisé en ce que** lorsque le dispositif de contrôle de l'ambiance interne du conteneur (1) est de type capsule poreuse contenant un produit absorbant, ladite capsule est placée dans le fond rapporté (17) dudit conteneur (1) ou dans le moyen de fermeture réversible (3) ou dans les deux.

13. Conteneur (1) pour le conditionnement de produits selon l'une au moins des revendications 1 à 12, **caractérisé en ce que** lorsque le dispositif de contrôle de l'ambiance interne (20) du conteneur (1) est de type capsule poreuse contenant un produit absorbant, ladite capsule contient l'un au moins des agents déshydratants choisis dans le groupe constitué par le gel de silice, argile déshydratante, alumine activée, oxyde de calcium, oxyde de baryum, zéolites naturels ou synthétiques, tamis moléculaire ou analogues, ou sels déliquescents tels que le sulfate de magnésium, le chlorure de calcium, le chlorure d'aluminium, le chlorure de lithium, le bromure de calcium, le chlorure de zinc, ou analogues.

14. Conteneur (1) pour le conditionnement de produits selon l'une au moins des revendications 1 à 11, **caractérisé en ce que** lorsque le dispositif de contrôle de l'ambiance interne (20) du conteneur (1) est de type insert monolithique, ledit insert est ajusté à l'intérieur de la jupe (16) du conteneur (1).

15. Conteneur (1) selon l'une au moins des revendications 1 à 11, et 14, **caractérisé en ce que** lorsque le dispositif de contrôle de l'ambiance interne (20) du conteneur (1) est de type insert monolithique, ledit insert est co-injecté par des techniques d'injection bi-matière en même temps que le conteneur (1) monobloc comprenant jupe (16), moyen de fermeture réversible (3) de type capot/couvercle refermable à charnière (4), témoin d'inviolabilité (6), dispositif de sécurité (9).

16. Conteneur (1) selon l'une au moins des revendications 1 à 11, et 14, et 15, **caractérisé en ce que** lorsque le dispositif de contrôle de l'ambiance interne (20) du conteneur (1) est de type insert monolithique, ledit insert est réalisé par la combinaison d'au moins un polymère thermoplastique choisi dans le groupe constitué par les polyéthylènes (PE), les polypropylènes (PP), les copolymères d'éthylène/propylène et leurs mélanges, les polyamides (PA), les polystyrènes (PS), les copolymères d'acrylonitrile-butadiène-styrène (ABS), les copolymères de styrène-acrylonitrile (SAN), les polyvinylchlorures (PVC), les polycarbonates (PC), les polyméthacrylate de mé-thyl (PMMA), les polyéthylène-téréphtalates (PET), les polybutylènetéréphtalates (PBT), les polyacétals (POM) et d'au moins un agent déshydratant choisi dans le groupe constitué par le gel de silice, argile déshydratante, alumine activée, oxyde de calcium, oxyde de baryum, zéolites naturels ou synthétiques, tamis moléculaire ou analogues, ou sels déliquescents tels que le sulfate de magnésium, le chlorure de calcium, le chlorure d'aluminium, le chlorure de lithium, le bromure de calcium, le chlorure de zinc, ou analogue.

17. Conteneur (1) selon l'une au moins des revendications 1 à 16, **caractérisé en ce que** le moyen d'obturation de l'extrémité ouverte de l'enveloppe (2) est un fond rapporté (17).

18. Conteneur (1) selon la revendication 17, **caractérisé en ce que** le fond rapporté (17) est assemblé avec l'extrémité ouverte de l'enveloppe (2) par emmanchement ajusté à force ou encliquetage.

19. Conteneur (1) selon la revendication 18, **caractérisé en ce que** l'assemblage par emmanchement ajusté à force ou encliquetage se fait au moyen d'un système de jonc et de gorge ou rainure positionné dans l'extrémité interne de la jupe (16) ouverte de l'enveloppe (2) et sur la périphérie externe du fond rapporté (17).

20. Conteneur (1) selon la revendication 17, **caractérisé en ce que** le fond rapporté (17) est assemblé avec l'extrémité ouverte de l'enveloppe (2) par soudage.

21. Conteneur (1) selon la revendication 17, **caractérisé en ce que** le fond rapporté (17) est assemblé avec l'extrémité ouverte de l'enveloppe (2) par collage.

22. Conteneur (1) selon l'une au moins des revendications 1 à 21, **caractérisé en ce que** le conteneur (1) monobloc et le fond rapporté (17) sont réalisés par les méthodes de la plasturgie au moyen de compositions polymères thermoplastiques issues du groupe constitué par les polyéthylènes (PE), les polypropylènes (PP), les copolymères d'éthylène/propylène et leurs mélanges, les polyamides (PA), les polystyrènes (PS), les copolymères d'acrylonitrile-butadiène-styrène (ABS), les copolymères de styrène-acrylonitrile (SAN), les polyvinylchlorures (PVC), les polycarbonates (PC), les polyméthacrylate de méthyl (PMMA), les polyéthylène-téréphtalates (PET), mis en oeuvre seuls ou en mélange.

23. Conteneur (1) selon la revendication 22, **caractérisé en ce que** les compositions polymères thermoplastiques comprennent des charges minérales nanométriques de type argiles lamellaires.

24. Conteneur (1) selon la revendication 22, **caractérisé en ce que** des résines dites barrière de type éthylène - alcool polyvinylique (EVOH) ou polyamide modifié sont associées aux compositions polymères thermoplastiques dans une structure multicouches.

25. Conteneur (1) selon l'une au moins des revendications 1 à 24, **caractérisé en ce que** le conteneur (1) monobloc et le fond (17) du conteneur sont réalisés par les méthodes de la plasturgie et préférentiellement au moyen de compositions polymères thermoplastiques issues du groupe constitué par les polyéthylènes (PE), les polypropylènes (PP), les copolymères d'éthylène/propylène et leurs mélanges.

26. Procédé de fabrication du conteneur (1) selon l'une au moins des revendications 1 à 25, **caractérisé en ce que** le conteneur (1) monobloc est injecté dans une configuration qui est celle de la position ouverte du moyen de fermeture réversible de type capot/couvercle refermable (3) et que, lors de l'éjection automatique du conteneur (1) monobloc du moule, le moyen de fermeture réversible de type capot/couvercle refermable (3) est basculé par entraînement mécanique dans une autre configuration qui est celle de sa position fermée, sans aucune intervention externe.

27. Utilisation du conteneur (1) selon l'une au moins des revendications 1 à 26, au conditionnement de produits de type pharmaceutique, cosmétique, alimentaire, vétérinaire, de diagnostic.

## Patentansprüche

1. Einzelbehälter (1) zum Verpacken von Produkten, mit:
(i) einer Hülle (2), die durch einen Mantel (16) ausgebildet ist, der sich über die gesamte Höhe des Körpers des Behälters (1) erstreckt und deren Boden (17) vor dem Befüllen geöffnet ist,
(ii) einem reversiblen Schließmittel des Typs Scharnierkappe/-deckel, das mit einem Scharnier (4) wiederverschließbar (3) ist, welches das Schließmittel (3) mit der Hülle (2) verbindet,
(iii) einem Dichtmittel (14, 15) zwischen der Öffnung (5) des Behälters (1) und dem Schließmittel (3),
(iv) einem Unversehrtheitsanzeigemittel (6),
(v) einem Verschlussmittel für das offene Ende der Hülle (2), wobei
a) das Scharnier (4) des Schließmittels (3), welches das Schließmittel (3) mit der Hülle (2) verbindet, einstückig ausgebildet ist, und
b) das Unversehrtheitsmittel (6) durch eine zerreißbare Membran (7) ausgebildet ist, deren ebene Form über ihren Rand mit der Innenfläche des Behälters (1) durch eine zerbrechliche Zwischenzone verbunden ist,
**dadurch gekennzeichnet, dass**:
der Einzelbehälter (1) eine Kontrolleinrichtung für seine innere Atmosphäre (20) aufweist und das Scharnier (4) ein Hilfsmittel zum Öffnen und Schließen des Schließmittels (3) aufweist, und dadurch, dass
c) das Dichtmittel (14, 15) eine weibliche zylindrische Wand (15) aufweist, die in Verlängerung der Hülle (2) über dem Unversehrtheitsmittel (6) angeordnet ist, und eine männliche zylindrische Wand (14), die koaxial und nach innen zu dem Schließmittel (3) angeordnet ist und mit der weiblichen Wand (15) durch Schließen des Schließmittels (3) zusammenpasst, und
d) ein Öffnungssicherungsmittel für Kinder (9) eine Einrichtung ist, die eine an dem äußeren Rand der Öffnung (5) des Behälterkörpers (1) angeordnete Nase (10) und eine Aufnahme (11) aufweist, die zur Aufnahme der Nase (10) bestimmt ist und an dem Schließmittel (3) angeordnet ist.

2. Behälter (1) nach Anspruch 1, **dadurch gekennzeichnet, dass** das Scharnier (4) des reversiblen Schließmittels des Typs wiederverschließbarer Scharnierkörper/-deckel (3) zwei vordefinierte Positionen aufweist, und zwar "weit geöffnet" oder "geschlossen".

3. Behälter (1) nach einem der Ansprüche 1 bis 2, **dadurch gekennzeichnet, dass** das reversible Schließmittel des Typs wiederverschließbarer Scharnierkörper/-deckel (3) imstande ist, sich unter zwei entgegengesetzt wirkenden Druckkräften zu verformen, die durch einen Verwender in einer Ebene, die zu der durch die Nase (10) und das Scharnier (4) ausgebildeten Ebene senkrecht diametral ist, ausgeübt werden, wobei beide Ebenen durch die Achse des Behälters (1) hindurchgehen.

4. Behälter nach Anspruch 3, **dadurch gekennzeichnet, dass** das Schließmittel (3) auf seiner Außenseite zwei Rauheitsflächenzonen (12) aufweist.

5. Behälter nach Anspruch 4, **dadurch gekennzeichnet, dass** die zwei Rauheitszonen (12) aus Rillen oder Flächenabschnitten mit einer höheren Mattheit als der Rest des Schließmittels (3) ausgebildet sind.

6. Behälter nach einem der Ansprüche 1 bis 5, **dadurch gekennzeichnet, dass** die zerreißbare Membran (7) des Unversehrtheitsanzeigemittels (6) mit einem Zugmittel (8) ausgestattet ist, das mit der Membran (7) verbunden ist.

7. Behälter (1) nach Anspruch 6, **dadurch gekennzeichnet, dass** das Zugmittel (8) ein Greifring (8) ist, der mit der Membran (7) verbunden ist.

8. Behälter (1) nach Anspruch 7, **dadurch gekennzeichnet, dass** der Greifring (8) durch Spritzen in einem einzigen Schritt und einstückig mit der Membran (7) gegossen wird.

9. Behälter (1) nach einem der Ansprüche 1 bis 8, **dadurch gekennzeichnet, dass** die zum Schließmittel (3) des männlichen Typs (14) koaxiale zylindrische innere Wand eine Fase als Positionierungsmittel aufweist.

10. Behälter (1) nach einem der Ansprüche 1 bis 9, **dadurch gekennzeichnet, dass** die Kontrolleinrichtung für seine innere Atmosphäre (20) bevorzugt ein Dehydratationsmittel ist.

11. Behälter (1) nach einem der Ansprüche 1 bis 10, **dadurch gekennzeichnet, dass** die Kontrolleinrichtung für die innere Atmosphäre (20) des Behälters (1) eine poröse Kapsel, die ein Absorptionsprodukt enthält, oder ein Festkörperabsorptionsmittel ist.

12. Behälter (1) nach einem der Ansprüche 1 bis 11, **dadurch gekennzeichnet, dass** wenn die Kontrolleinrichtung für die innere Atmosphäre des Behälters (1) eine ein Absorptionsprodukt enthaltene poröse Kapsel ist, die Kapsel in dem eingesetzten Boden (17) des Behälters (1) oder in dem reversiblen Schließmittel (3) oder in beiden angeordnet ist.

13. Behälter (1) zum Verpacken von Produkten nach einem der Ansprüche 1 bis 12, **dadurch gekennzeichnet, dass** wenn die Kontrolleinrichtung für die innere Atmosphäre (20) des Behälters (1) eine ein Absorptionsprodukt enthaltene poröse Kapsel ist, die Kapsel mindestens ein Dehydratationsmittel enthält, das aus der Gruppe, bestehend aus Silicagel, Trocknungston, aktiviertem Aluminiumoxid, Kalziumoxid, Bariumoxid, natürlichem oder synthetischem Zeolith, Molekularsieben oder dergleichen, oder stark hygroskopischen Salzen, wie Magnesiumsulfat, Calciumchlorid, Aluminiumchlorid, Lithiumchlorid, Calciumbromid, Zinkchlorid oder dergleichen ausgewählt ist.

14. Behälter (1) zum Verpacken von Produkten nach einem der Ansprüche 1 bis 11, **dadurch gekennzeichnet, dass** wenn die Kontrolleinrichtung für die innere Atmosphäre (20) des Behälters (1) ein Festkörpereinsatz ist, der Einsatz in das Innere des Mantels (16) des Behälter (1) eingesetzt ist.

15. Behälter (1) nach einem der Ansprüche 1 bis 11 und 14, **dadurch gekennzeichnet, dass** wenn die Kontrolleinrichtung für die innere Atmosphäre (20) des Behälters (1) ein Festkörpereinsatz ist, der Einsatz über eine Zweikomponenten-Spritzgusstechnik gleichzeitig und zusammen mit dem den Mantel (16) aufweisenden Einzelbehälter (1), mit dem reversiblen Schließmittel (3) des Typs Scharnierkappe/- deckel, das über einen Scharnier (4) wiederverschließbar ist, einem Unversehrtheitsanzeigemittel (6) und einer Sicherheitseinrichtung (9) ko-gespritzt wird.

16. Behälter (1) nach einem der Ansprüche 1 bis 11 und 14 und 15, **dadurch gekennzeichnet, dass** wenn die Kontrolleinrichtung für die innere Atmosphäre (20) des Behälters (1) ein Festkörpereinsatz ist, der Einsatz über die Kombination aus mindestens einem thermoplastischen Polymer, das aus der Gruppe, bestehend aus Polyethylen (PE), Polypropylen (PP), Ethylen-/Propylencopolymeren und Mischungen davon, Polyamiden (PA), Polystyrolen (PS), Acrylnitril-Butadien-Styrol-Copolymeren (ABS), Styrol-Acrylnitril-Copolymeren (SAN), Polyvinylchlorid (PVC), Polycarbonat (PC), Polymethylmethacrylat (PMMA), Polyethylenterephthalat (PET), Polybutylenterephthalat (PBT), Polyacetal (POM) ausgewählt ist, und mindestens einem Dehydratationsmittel ausgeführt ist, das aus der Gruppe, bestehend aus Silicagel, Trocknungston, aktiviertem Aluminiumoxid, Kalziumoxid, Bariumoxid, natürlichem oder synthetischem Zeolith, Molekularsieben oder dergleichen, oder stark hygroskopischen Salze, wie Magnesiumsulfat, Calciumchlorid, Aluminiumchlorid, Lithiumchlorid, Calciumbromid, Zinkchlorid oder dergleichen, ausgewählt ist.

17. Behälter (1) nach einem der Ansprüche 1 bis 16, **dadurch gekennzeichnet, dass** das Verschlussmittel des offenen Endes der Hülle (2) ein eingesetzter Boden (17) ist.

18. Behälter (1) nach Anspruch 17, **dadurch gekennzeichnet, dass** der eingesetzte Boden (17) über einen Presssitz oder ein Einrasten mit dem offenen Ende der Hülle (2) zusammengesetzt ist.

19. Behälter (1) nach Anspruch 18, **dadurch gekennzeichnet, dass** der Zusammenbau durch einen Presssitz oder ein Einrasten mittels eines Systems mit einem Sprengring und einer Kehle oder einer Rille ausgeführt ist, die am inneren Ende des offenen Mantels (16) der Hülle (2) und auf dem äußeren Umfang des eingesetzten Bodens (17) angeordnet sind.

20. Behälter (1) nach Anspruch 17, **dadurch gekennzeichnet, dass** der eingesetzte Boden (17) über Schweißen mit dem offenen Ende der Hülle (2) zusammengesetzt ist.

21. Behälter (1) nach Anspruch 17, **dadurch gekennzeichnet, dass** der eingesetzte Boden (17) über eine Verklebung mit dem offenen Ende der Hülle (2) zusammengesetzt ist.

22. Behälter (1) nach einem der Ansprüche 1 bis 21, **dadurch gekennzeichnet, dass** der Einzelbehälter (1) und der eingesetzte Boden (17) über Kunststofftechnologieverfahren mittels thermoplastischer Polymerzusammensetzungen ausgeführt sind, und zwar aus der Gruppe, bestehend aus Polyethylen (PE), Polypropylen (PP), Ethylen-/Propylencopolymeren und Mischungen davon, Polyamid (PA), Polystyrol (PS), Acrylnitril-Butadien-Styrol-Copolymeren (ABS), Styrol-Acrylnitril-Copolymeren (SAN), Polyvinylchlorid (PVC), Polycarbonat (PC), Polymethylmethacrylat (PMMA), Polyethylenterephthalat (PET), Polybutylenterephthalaten (PBT), und zwar einzeln oder in Mischung ausgewählt ist.

23. Behälter (1) nach Anspruch 22, **dadurch gekennzeichnet, dass** die thermoplastischen Polymerzusammensetzungen laminaren Ton als Nanomineralfüllstoff aufweisen.

24. Behälter (1) nach Anspruch 22, **dadurch gekennzeichnet, dass** Harze als Barrieren des Typs Ethylen-Polyvinylalkohol (EVOH) oder modifiziertes Polyamid mit thermoplastischen Polymerzusammensetzungen in einer mehrschichtigen Struktur zusammenhängen.

25. Behälter (1) nach einem der Ansprüche 1 bis 24, **dadurch gekennzeichnet, dass** der Einzelbehälter (1) und der Behälterboden (17) durch Kunststofftechnologieverfahren und bevorzugt mittels thermoplastischer Polymerzusammensetzungen aus der Gruppe, bestehend aus Polyethylen (PE), Polypropylen (PP), Ethylen/Propylen und Mischungen davon, ausgeführt sind.

26. Verfahren zur Herstellung des Behälters (1) nach einem der Ansprüche 1 bis 25, **dadurch gekennzeichnet, dass** der Einzelbehälter (1) in einer Konfiguration gespritzt wird, welche die offene Position des reversiblen Schließmittels des Typs wiederverschließbarer Scharnierkappe/-deckel (3) ist, und dadurch, dass bei dem automatischen Auswurf des Einzelbehälters (1) aus der Form, das reversible Schließmittel des Typs wiederverschließbare Scharnierkappe/- deckel (3) über einen mechanischen Antrieb ohne äußeres Einwirken in eine andere Konfiguration geschwenkt wird, welche seine geschlossene Position ist.

27. Verwendung des Behälters (1) nach einem der Ansprüche 11 bis 26 zur Verpackung von pharmazeutischen, kosmetischen, Nahrungsmittel-, veterinären oder diagnostischen Produkten.

## Claims

1. A one-piece container (1) for packaging products, comprising:
(i) an envelope (2) comprising a skirt (16) extending over the full height of the body of the said container (1), the end (17) of which is open before filling,
(ii) reversible closure means of the reclosable cap/lid type (3) with a hinge (4) connecting the said closure means (3) to the envelope (2),
(iii) sealing means (14, 15) between the opening (5) of the container (1) and the closure means (3),
(iv) tamper-proof indicator means (6),
(v) means for closing the open extremity of the envelope (2),
a) the hinge (4) for the closure means (3) connecting the said closure means (3) to the envelope (2) forms an integral part,
b) the tamper-proof means (6) comprise a tearable membrane (7) whose flat shape is connected through its periphery to the internal surface of the container (1) through a breakable zone,
**characterised in that**:
the one-piece container (1) comprising means for controlling its internal environment (20) and the hinge (4) comprises means assisting opening and closing of the said closure means (3),
and **in that**
c) the sealing means (14, 15) comprise a cylindrical wall of the female type (15) located as an extension of the envelope (2) above the tamper-proof means (6) and a cylindrical wall of the male type (14) that is coaxial with and inside the said closure means (3) fitted to the said wall of the female type (15) by closure of the closure means (3),
d) a child-proof safety means (9) is a device comprising a stub (10) located on the outer periphery of the opening (5) of the body of container (1) and a housing (11) designed to receive the said stub (10) which is placed on the closure means (3).

2. Container (1) according to claim 1, **characterised in that** the hinge (4) of the reversible closure means (3) of the reclosable cap/lid type is of the type with two predetermined positions, known as "wide open" or "closed".

3. Container (1) according to either of claims 1 or 2, **characterised in that** the reversible closure means (3) of the reclosable cap/lid type has the ability to deform under the effect of two opposing pressure forces exerted by the user in a diametral plane perpendicular to the plane formed by the stub (10) and the hinge (4), both planes passing through the axis of the container (1).

4. Container according to claim 3, **characterised in that** the closure means (3) comprises two zones of surface roughness (12) on its outer face.

5. Container according to claim 4, **characterised in that** the two zones of roughness (12) comprise grooves or portions of surface which have a more matt finish than the rest of the closure means (3).

6. Container according to any one of claims 1 to 5, **characterised in that** the tearable membrane (7) of the tamper-proof indicator means (6) is provided with pulling means (8) of one piece with the said membrane (7).

7. Container (1) according to claim 6, **characterised in that** the pulling means (8) is of the grippable ring type (8) of one piece with the said membrane (7).

8. Container (1) according to claim 7, **characterised in that** the gripping ring (8) is injection moulded in a single operation and is of one piece with the membrane (7).

9. Container (1) according to any one of claims 1 to 8, **characterised in that** the inner cylindrical wall coaxial with the said closure means (3) of the male type (14) comprises positioning means of the bevel type.

10. Container (1) according to any one of claims 1 to 9, **characterised in that** the internal environment control device (20) is preferably a dehydrating agent.

11. Container (1) according to any one of claims 1 to 10, **characterised in that** the device (20) for control of the internal environment of the container (1) is of the porous capsule type containing a solid absorbent material or material of the absorbing type.

12. Container (1) according to any one of claims 1 to 11, **characterised in that** when the device for control of the internal environment of the container (1) is of the porous capsule type containing an absorbent material, the capsule is placed in the attached end (17) of the said container (1) or in the reversible closure means (3) or in both.

13. Container (1) for packaging products according to any one of claims 1 to 12, **characterised in that** when the device (20) for control of the internal environment of the container (1) is of the porous capsule type containing an absorbent material, the capsule contains at least one of the dehydrating agents selected from the group comprising silica gel, dehydrating clay, activated alumina, calcium oxide, barium oxide, natural or synthetic zeolites, molecular sieves or the like, or deliquescent salts such as magnesium sulphate, calcium chloride, aluminium chloride, lithium chloride, calcium bromide, zinc chloride or the like.

14. Container (1) for packaging products according to any one of claims 1 to 11, **characterised in that** when the device (20) for control of the internal environment of the container (1) is of the solid insert type, the insert is fitted within the skirt (16) of the container (1).

15. Container (1) according to any one of claims 1 to 11 and 14, **characterised in that** when the device (20) for control of the internal environment of the container (1) is of the solid insert type, the insert is co-injected by two-material injection techniques at the same time as the one-piece container (1) comprising the skirt (16), the reversible closure means (3) of the cap/lid type which can be reclosed by means of a hinge (4), the tamper-proof indicator (6) and the safety device (9).

16. Container (1) according to any one of claims 1 to 11 and 14 and 15, **characterised in that** when the device (20) for control of the internal environment of the container (1) is of the solid insert type, the insert is made by combining at least one thermoplastic polymer selected from the group comprising polyethylenes (PE), polypropylenes (PP), ethylene-propylene copolymers and their mixtures, polyamides (PA), polystyrenes (PS), acrylonitrile-butadiene-styrene copolymers (ABS), styrene-acrylonitrile copolymers (SAN), polyvinyl chlorides (PVC), polycarbonates (PC), methyl polymethacrylates (PMMA), polyethylene terephthalates (PET), polybutylene terephthalates (PBT), polyacetals (POM) and at least one dehydrating agent selected from the group comprising silica gel, dehydrating clay, activated alumina, calcium oxide, barium oxide, natural or synthetic zeolites, molecular sieves or the like, or deliquescent salts such as magnesium sulphate, calcium chloride, aluminium chloride, lithium chloride, calcium bromide, zinc chloride or the like.

17. Container (1) according to any one of claims 1 to 16, **characterised in that** the means for closing off the open extremity of the envelope (2) is an attached end (17).

18. Container (1) according to claim 17, **characterised in that** the attached end (17) is assembled together with the open extremity of the envelope (2) by means of a force fit or clipping.

19. Container (1) according to claim 18, **characterised in that** force fit or clip assembly is brought about by means of a ring and recess or groove positioned within the inner extremity of the open sleeve (16) of the envelope (2) and on the outer periphery of the attached end (17).

20. Container (1) according to claim 17, **characterised in that** the attached end (17) is assembled with the open extremity of envelope (2) by welding.

21. Container (1) according to claim 17, **characterised in that** the attached end (17) is assembled with the open extremity of the envelope (2) by adhesive bonding.

22. Container (1) according to any one of claims 1 to 21, **characterised in that** the one-piece container (1) and the attached end (17) are manufactured by methods of plastics manufacture using one thermoplastic polymer compositions from the group comprising polyethylenes (PE), polypropylenes (PP), ethylene-propylene copolymers and their mixtures, polyamides (PA), polystyrenes (PS), acrylonitrile-butadiene-styrene copolymers (ABS), styrene-acrylonitrile copolymers (SAN), polyvinyl chlorides (PVC), polycarbonates (PC), methyl polymethacrylates (PMMA) and polyethylene terephthalates (PET), used alone or as mixtures.

23. Container (1) according to claim 22, **characterised in that** the thermoplastic polymer compositions comprise nanometric mineral fillers of the lamellar clay type.

24. Container (1) according to claim 22, **characterised in that** so-called barrier resins of the ethylene-polyvinyl alcohol type (EVOH) or modified polyamide type are associated with thermoplastic polymer compositions in a multilayer structure.

25. Container (1) according to any one of claims 1 to 24, **characterised in that** the one-piece container (1) and the end (17) of the container are made using the methods of plastics manufacture and preferably using thermoplastic polymer compositions from the group comprising polyethylenes (PE), polypropylenes (PP), ethylene-propylene copolymers and their mixtures.

26. Process for manufacture of the container (1) according to any one of claims 1 to 25, **characterised in that** the one-piece container (1) is injected in a configuration which is that of the open position of the reversible closure means of the reclosable cap/lid type (3) and that while the one-piece container (1) is automatically ejected from the mould the reversible closure means of the reclosable cap/closure type (3) is tilted by a mechanical drawing force into another configuration which is that of its closed position, without any external intervention.

27. Use of the container (1) according to any one of claims 1 to 26, for the packaging of products of the pharmaceutical, cosmetic, food, veterinary or diagnostic type.
